# EUROPÄISCHE PATENTSCHRIFT

(11) **EP 0 609 745 B1**
(45) Veröffentlichungstag und Bekanntmachung des Hinweises auf die Patenterteilung: **27.11.1996**
(21) Anmeldenummer: 94100991.2
(22) Anmeldetag: 24.01.1994
(51) Int. Cl.: H01H 51/08

(54) **Fernschalter**
Remote-controlled switch
Interrupteur à télécommande

(30) Priorität: 03.02.1993 DE 4303068
(43) Veröffentlichungstag der Anmeldung: 10.08.1994
(73) Patentinhaber: SIEMENS AKTIENGESELLSCHAFT, 80333 München (DE)
(72) Erfinder: Huttner, Roland, Dipl.-Ing. (FH), D-93133 Burglengenfeld (DE)

(56) Entgegenhaltungen:
- EP-A- 0 514 296
- FR-A- 2 482 773
- GB-A- 748 698

## Beschreibung

Die Erfindung bezieht sich auf einen Schalter, bei dem über eine Betätigungswippe eine Schaltwippe derart umschwenkbar ist, daß hierdurch zwei Schaltkontakte eines Laststromkreises elektrisch verbunden werden.

Aus der EP 0 471 317 A2 ist ein solcher Schalter gemäß FIG 2 als elektrischer Tast-Wipp-Schalter 31 in Unterputzausführung bekannt, der einerseits eine beim Tapetenwechsel zweckmäßige Höhenausgleichsvorrichtung und eine dabei sichere Schaltfunktion gewährleistet und andererseits eine Verringerung der an der Betätigungswippe aufzuwendenden Betätigungskraft sowie eine Verkürzung des Tasthubs ermöglicht. Der Tast-Wipp-Schalter 31 ist mit einer in einer Aufnahme 44 eines Abdeckrahmens 35 einliegenden Betätigungswippe 36 versehen. Ein Schaltersockel 32 ist gemeinsam mit einem Schaltoberteil 33 an einem auf einer Befestigungswand 45 aufliegenden Tragring 34 festgelegt und in einer Unterputz-Wandeinbaudose versenkt. Im Schaltersockel 32 liegt bodenseitig ein erstes ortsfestes Schaltkontaktteil 37 sowie ein an einem abgewinkelten Ende als Kontaktwippenlager 40 ausgebildetes zweites ortsfestes Schaltkontaktteil 38. Auf dem Kontaktwippenlager 40 ist eine Kontaktwippe 39 als ortsbewegliches Schaltkontaktteil schwenkbar gelagert. Das erste ortsfeste Schaltkontaktteil 37 und die ortsbewegliche Kontaktwippe 39 tragen Schaltkontakte, mittels derer die elektrische Verbindung zwischen dem ersten ortsfesten Schaltkontaktteil 37 und dem zweiten ortsfesten Schaltkontaktteil 38 schaltbar ist. Die Kontaktwippe 39 wird von einem in einem Aufnahmeschacht einer Schaltwippe 42 druckfederbeaufschlagt gelagerten Gleitnocken 41 beaufschlagt, welcher bei Verschwenkung der Schaltwippe 42 von einer dargestellten Einschaltposition heraus auf der Kontaktwippe 39 über das Kontaktwippenlager 40 hinüber um einen Winkel 2 α in eine Ausschaltposition leiten kann. Die Schaltwippe 42 ist in einem Durchbruch 43 des Schaltoberteils 33 mit Hilfe von ersten Achsstummeln 55 schwenkbar gelagert. Die Schaltwippe 42 ist als zweiarmiger Hebel ausgebildet, wobei sie an ihrem oberen, einem Schaltstößel 48 zugewandten Ende drei in bezug auf ihre Längsachse spiegelsymmetrisch angeordnete Schaltmulden 53 aufweist. Am Schaltstößel 48 sind in bezug auf seine in Betätigungsrichtung liegende Längsachse vier Schaltzähne 52 spiegelsymmetrisch angeordnet. Die Schaltwippe 42 wird von dem Schaltstößel 48 beaufschlagt, welcher hierbei mit einem Schaltzahn 52 in die je nach Schaltposition nächstliegende Schaltmulde 53 hineingleitet. Hierzu ist der Schaltstößel 48 in einer Ausnehmung 50 eines Schalthebels 47 mit Hilfe von zweiten Achsstummeln 56 schwenkbar gelagert. Um eine elastisch rückfedernde Lagerung zu bewerkstelligen, sind über zwei am Schaltstößel 48 angeformte Zapfen 49 Blattfedern 51 mittels Öffnungen 54 gelegt und in der Ausnehmung 50 des Schalthebels 47 V-förmig eingespannt. Der Schalthebel 47 ist an zwei Lagerstellen 46 des Schaltoberteils 33 schwenkbar gelagert und als einarmiger Hebel ausgebildet. Dieser Tast-Wipp-Schalter 1 gemäß FIG 2 setzt eine Handbetätigung voraus. Zahlreiche Anwendungsfälle erfordern jedoch den Einsatz eines vom Prinzip her gleich aufgebauten Schalters, der jedoch eine Fernbetätigung ermöglicht.

Daher liegt der Erfindung die Aufgabe zugrunde, einen Schalter mit Fernbetätigung zu schaffen, der gemäß dem obengenannten Prinzip in seinen Schaltstellungen ohne Einsatz einer Stromkraft zu verharren vermag. Diese Aufgabe wird gelöst durch einen Schalter mit den Merkmalen nach Anspruch 1.

Damit ist es möglich, durch einen kurzzeitigen Stromstoß abwechselnd einen Laststromkreis ein- und auszuschalten, indem eine translatorische Bewegung der Betätigungswippe infolge der Kraft des Magnetsystems in eine Kippbewegung der Schaltwippe umgesetzt wird.

Vorteilhafterweise weist das Magnetsystem eine von einem Magnetjoch umschlossene Spule mit einem Anker auf, über den die Betätigungswippe zur Betätigung der Schaltwippe bewegbar ist.

Es erweist sich als zweckmäßig, wenn zur Lagerung der Betätigungswippe eine Drehachse vorgesehen ist, die in einem Führungselement verschieblich gelagert ist, da hierdurch ein gezieltes Aufsetzen des jeweiligen Armes der Betätigungswippe auf den gegenüberliegenden Wippenarm gewährleistet wird.

Eine einfache und kostengünstige Ausführungsform, die außerdem eine hohe Zuverlässigkeit mit sich bringt, erhält man, wenn die Schaltwippe mit einer Kontaktbrücke versehen ist, die einerseits über eine flexible Kupferlitze mit einem ersten Schaltkontakt eines Laststromkreises verbunden ist und die abhängig von der Schaltstellung mit einem zweiten Schaltkontakt in elektronischer Verbindung steht.

Weitere vorteilhafte Ausbildungen erhält man, wenn der Kontaktdruck im durchgeschalteten Zustand des Schalters durch Federwirkung auf die Schaltwippe hergestellt ist und wenn die Ausrichtfläche durch das Magnetjoch gebildet ist.

Weiterhin empfiehlt es sich, zur Schaltzustandsanzeige bei Fernbetätigung des Schalters, an der Schaltwippe ein Gestänge zu befestigen, das bei Kippbewegung der Schaltwippe eine Stellungsänderung eines äußerlich am Schalter zugänglichen Betätigungshebels bewirkt. Vorteilhafterweise ist die Schaltwippe mit dem Betätigungshebel über das Gestänge betätigbar.

Eine weitere vorteilhafte Ausführungsform zur Schaltung mehrerer Laststromkreise ist gegeben, wenn die Schaltwippe mehrere Kontaktbrücken aufweist. Sind mehrere Schaltwippen mit jeweils einer Kontaktbrücke zur Schaltung jeweils eines Laststromkreises vorgesehen, so wird hiermit eine erhöhte Kraftübertragung zur Umschaltung der Schaltkontakte möglich, die auch größere Federkräfte für den Kontaktdruck überwinden läßt.

Eine einfache Ansteuerung des Magnetsystems ist gegeben, wenn der Schalter einen elektrischen Anschluß aufweist, über den eine Beaufschlagung der Spule mit einem Erregerstrom auslösbar ist. Zur drahtlosen Ansteuerung eignet sich besonders gut eine Ausführungsform, bei der der Schalter einen Sensor zur Aufnahme eines nicht leitungsgebundenen Kommunikationssignals aufweist, durch welches eine Beaufschlagung der Spule mit einem Erregerstrom auslösbar ist.

Eine erfindungsgemäße Ausführungsform wird im folgenden anhand der FIG 1 näher erläutert.

FIG 1 zeigt einen Fernschalter mit einem elektrisch betriebenen Magnetsystem, einer Betätigungswippe 10, einer Schaltwippe 5 und Schaltkontakten 16, 17 zur Schaltung eines Laststromkreises. Zum Magnetsystem gehört eine von einem Magnetjoch 3 umgebene Spule 2 mit einem in der Spulenachse verschieblichen Anker 4, der eine auf einer Drehachse 18 gelagerte Betätigungswippe 10 trägt. Die Drehachse 18 greift in eine an der Innenwand des Schaltergehäuses vorgesehene Kulisse 14 als Führungselement. Im nicht betätigten Zustand des Schalters 1 liegt die druckfederbeaufschlagte Betätigungswippe 10 an einer durch das Magnetjoch 3 gegebenen Ausrichtfläche 13 an und hat somit eine definierte Lage. Die Betätigungswippe 10 ist ebenso wie eine ihr gegenüberliegende Schaltwippe 5 zweiarmig ausgeführt. Sie weist einen ersten Arm 11 auf, der einem ersten Wippenarm 6 der Schaltwippe 5 entgegengerichtet ist sowie einem zweiten Arm 12, der einem Wippenarm 7 entgegengerichtet ist, wobei in der einen Schaltstellung des Schalters 1 das Armpaar 6, 11 näher beieinander steht und in der anderen Schaltstellung das Armpaar 7, 12 im Vergleich zum jeweils anderen Armpaar. Die ebenfals drehbar gelagerte Schaltwippe 5 weist den Wippenarmen 6, 7 benachbarte Ausnehmung 8, 9 auf und trägt eine Kontaktbrück 23, die über eine flexible Kupferlitze 15 mit dem Schaltkontakt 16 verbunden ist. Von diesem ergibt sich abhängig von der Schaltstellung über die Kontaktbrücke 23 eine elektrische Durchschaltung zum anderen Schaltkontakt 17.

Im folgenden wird die Wirkungsweise des Fernschalters näher erläutert.

Die Spule wird kurzzeitig, z.B. ausgelöst durch einen fernbetätigten Taster, dessen Signalstrom von einem Anschluß 22 des Schalters 1 aufgenommen wird, durch einen Stromfluß erregt. Die hierdurch bewirkte Magnetkraft beschleunigt den Anker 4 und die mit ihm verbundene, durch die Ausrichtfläche 13 ausgerichtete Betätigungswippe 10 in Richtung auf die Schaltwippe 5, wobei die Betätigungswippe 10 über die Drehachse 18 in der Kulisse 14 geführt wird. Der Arm 11 oder 12 des sich in der jeweiligen Schaltstellung näher zueinander liegenden Armpaares 6, 11 oder 7, 12 setzt auf dem gegenüberliegenden Wippenarm 6 oder 7 auf und kippt die Schaltwippe 5. Dabei dreht sich die Betätigungswippe 10, so daß der Arm 6 bzw. 7 in die Ausnehmung 8 bzw. 9 eintauchen kann. Durch die Kippbewegung der Schaltwippe 5 wird der Kontakt zwischen der Kontaktbrücke 23 und dem Schaltkontakt 17 entweder geöffnet oder geschlossen. Der Kontaktdruck wird durch eine am Wippenarm 6 andrückende Feder 24 hergestellt.

Am Wippenarm 6 ist ein Gestänge 19 angebracht, das zur Übertragung der Kippbewegung der Schaltwippe 5 auf einen außen am Schalter 1 zugänglichen Betätigungshebel 20 dient. Somit wird einerseits bei Fernbetätigung durch die Stellung des Betätigungshebels 20 die Schaltstellung angezeigt und andererseits wird durch den Betätigungshebel 20 eine Handbetätigung ermöglicht.

Nach einer abgewandelten Ausführungsform kann der Schalter 1 auch mit einem in FIG 1 nicht dargestellten Sensor, z.B. einem optischen, magnetischen oder einem Ultraschall-Sensor ausgestattet sein, der ein entsprechendes, nicht leitungsgebundenes Kommunikationssignal empfängt, woraufhin die Spule 2 mit einem Erregerstrom beaufschlagt wird.

Wird der Schalter 1 mit einer Schaltwippe 5 versehen, die parallel zur ersten Ebene mit der ersten Kontaktbrücke 23 und dem ersten Paar Schaltkontakten 16, 17 weitere Ebenen mit Kontaktbrücken und Paaren von Schaltkontakten aufweist, so lassen sich hiermit mehrere Laststromkreise zugleich schalten. Die u.U. erforderlichen hohen Kippkräfte lassen sich jedoch besser übertragen, wenn für jede Ebene gesondert eine zugehörige Schaltwippe vorgesehen wird.

## Patentansprüche

1. Schalter (1) mit einem elektrisch betriebenen Magnetsystem (2, 3, 4), mit einer zwischen zwei Schaltstellungen verschwenkbaren Schaltwippe (5), die mit einem ersten (6) und einem zweiten Wippenarm (7) sowie mit jeweiligen Ausnehmungen (8, 9) versehen ist, mit einer der Schaltwippe (5) gegenüberliegenden, drehbar gelagerten Betätigungswippe (10), die einen ersten (11) auf den ersten Wippenarm (6) und einen zweiten (12) auf den zweiten Wippenarm (7) gerichteten Arm aufweist, von denen je nach Schaltstellung der Schaltwippe (5) der eine Arm (11 oder 12) der Betätigungswippe (10) einen kürzeren Abstand zu seinem jeweils gegenüberliegenden Wippenarm (6 oder 7) hat als der andere und die sich im unbetätigten Zustand des Schalters (1) an einer Ausrichtfläche (13) in Anlage befindet, aus der sie durch kurzzeitige Kraft des Magnetssystems (2, 3, 4) heraus, in ihrer Richtung geführt, zur Betätigung der Schaltwippe (5) bewegbar ist, wobei der seinem Wippenarm (6 oder 7) näherliegende Arm (11 oder 12) nach Aufsetzen auf diesem die Schaltwippe (5) kippt und dabei der andere Arm aufgrund einer Drehung der Betätigungswippe (10) in die eine der Ausnehmungen (8, 9) eintaucht.

2. Schalter nach Anspruch 1, **dadurch gekennzeichnet**, daß das Magnetsystem eine von einem Magnetjoch (3) umschlossene Spule (2) mit einem Anker (4) aufweist, über den die Betätigungswippe (10) zur Betätigung der Schaltwippe (5) bewegbar ist.

3. Schalter nach Anspruch 1 oder 2, **dadurch gekennzeichnet**, daß zur Lagerung der Betätigungswippe (10) eine Drehachse (18) vorgesehen ist, die in einem Führungselement (14) verschieblich gelagert ist.

4. Schalter nach einem der vorangehenden Ansprüche, **dadurch gekennzeichnet,** daß die Schaltwippe (5) mit einer Kontaktbrücke (23) versehen ist, die einerseits über eine flexible Kupferlitze (15) mit einem ersten Schaltkontakt (16) eines Laststromkreises verbunden ist und die abhängig von der Schaltstellung mit einem zweiten Schaltkontakt (17) in elektrischer Verbindung steht.

5. Schalter nach einem der vorangehenden Ansprüche, **dadurch gekennzeichnet,** daß der Kontaktdruck im durchgeschalteten Zustand des Schalters (1) durch Federkraftwirkung auf die Schaltwippe (5) hergestellt ist.

6. Schalter nach einem der vorangehenden Ansprüche, **dadurch gekennzeichnet,** daß die Ausrichtfläche (13) durch das Magnetjoch (3) gebildet ist.

7. Schalter nach einem der vorangehenden Ansprüche, **gekennzeichnet, durch** ein an der Schaltwippe (5) befestigtes Gestänge (19), das bei Kippbewegung der Schaltwippe (5) eine Stellungsänderung eines äußerlich am Schalter (1) zugänglichen Betätigungshebels (20) bewirkt.

8. Schalter nach Anspruch 7, **dadurch gekennzeichnet,** daß die Schaltwippe (5) mit dem Betätigungshebel (20) über das Gestänge (19) betätigbar ist.

9. Schalter nach einem der vorangehenden Ansprüche, **dadurch gekennzeichnet,** daß die Schaltwippe (5) mehrere Kontaktbrücken (23) zur Schaltung mehrerer Laststromkreise aufweist.

10. Schalter nach einem der vorangehenden Ansprüche, **dadurch gekennzeichnet,** daß mehrere Schaltwippen (5) mit jeweils einer Kontaktbrücke (23) zur Schaltung jeweils eines Laststromkreises vorgesehen sind.

11. Schalter nach einem der vorangehenden Ansprüche, **dadurch gekennzeichnet,** daß der Schalter (1) einen elektrischen Anschluß (22) aufweist, über den eine Beaufschlagung der Spule mit einem Erregerstrom auslösbar ist.

12. Schalter nach einem der vorangehenden Ansprüche, **dadurch gekennzeichnet,** daß der Schalter einen Sensor zur Aufnahme eines nicht leitungsgebundenen Kommunikationssignals aufweist, durch welches eine Beaufschlagung der Spule (2) mit einem Erregerstrom auslösbar ist.

## Claims

1. Switch (1) having an electrically operated magnetic system (2, 3, 4), having an operating rocker (5) which can be swivelled between two positions and which is provided with a first rocker arm (6) and a second rocker arm (7) and with respective recesses (8, 9), and having an actuating rocker (10) mounted for pivoting and located opposite the operating rocker (5), which actuating rocker (10) has a first arm (11) directed towards the first rocker arm (6) and a second arm (12) directed towards the second rocker arm (7), one (11 or 12) of the arms of the actuating rocker (10) being at a shorter distance than the other from the rocker arm (6 or 7) located opposite in each case, according to the position of the operating rocker (5), and which actuating rocker (10), in the unactuated state of the switch (1), is located in contact with an aligning surface (13), from which it can be moved out by the momentary force of the magnetic system (2, 3, 4), guided in the direction of this force, for actuation of the operating rocker (5), wherein the arm (11 or 12) located closer to the rocker arm (6 or 7), after setting down on this rocker arm, tilts the operating rocker (5) and, at the same time, the other arm dips into one of the recesses (8, 9) as a result of a pivoting movement of the actuating rocker (10).

2. Switch according to claim 1, **characterised in that** the magnetic system has a coil (2) which is surrounded by a magnet yoke (3) and which has an armature (4) by way of which the actuating rocker (10) can be moved for actuating the operating rocker (5).

3. Switch according to claim 1 or 2, **characterised in that** a rotary axis (18), which is mounted for displacement in a guide element (14), is provided for supporting the actuating rocker (10).

4. Switch according to one of the preceding claims, **characterised in that** the operating rocker (5) is provided with a contact bridge (23) which is connected on one side to a first switching contact (16) of a load current circuit by way of a flexible copper litz wire (15) and which is electrically connected to a second switching contact (17) in dependence upon the position.

5. Switch according to one of the preceding claims, **characterised in that**, in the conductive state of the switch (1), the contact pressure is produced by the effect of spring power on the operating rocker (5).

6. Switch according to one of the preceding claims, **characterised in that** the aligning surface (13) is formed by the magnet yoke (3).

7. Switch according to one of the preceding claims, **characterised by** a rod assembly (19) which is secured to the operating rocker (5) and which, upon a tilting movement of the operating rocker (5), causes a change in position of an actuating lever (20) accessible on the outside of the switch (1).

8. Switch according to claim 7, **characterised in that** the operating rocker (5) can be actuated by the actuating lever (20) by way of the rod assembly (19).

9. Switch according to one of the preceding claims, **characterised in that** the operating rocker (5) has a plurality of contact bridges (23) for switching a plurality of load current circuits.

10. Switch according to one of the preceding claims, **characterised in that** a plurality of operating rockers (5) are each provided with a contact bridge (23) for switching a respective load current circuit.

11. Switch according to one of the preceding claims, **characterised in that** the switch (1) has an electrical connection (22) by way of which the application of an excitation current to the coil can be triggered.

12. Switch according to one of the preceding claims, **characterised in that** the switch has a sensor for receiving a non-conducted communication signal by means of which an application of an excitation current to the coil (2) can be triggered.

## Revendications

1. Interrupteur (1) comportant un système (2, 3, 4) magnétique fonctionnant électriquement, une bascule (5) de connexion qui peut basculer entre deux positions de connexion et qui est munie d'un premier (6) et d'un deuxième (7) bras de bascule, ainsi que d'évidements (8, 9) associés, une bascule (10) d'actionnement qui fait face à la bascule (5) de connexion, qui est montée tournante et qui comporte un premier bras (11) dirigé vers le premier bras (6) de bascule et un deuxième (12) bras dirigé vers le deuxième bras (7) de bascule, l'un des bras (11 ou 12) de la bascule (10) d'actionnement étant, en fonction de la position de connexion de la bascule (5) de connexion, plus proche du bras (6 ou 7) opposé qui lui est associé que l'autre bras n'est proche de son bras associé, et qui, lorsque l'interrupteur (1) n'est pas actionné, se trouve en application sur une surface (13) d'alignement, dont elle peut être déplacée, en étant guidée, dans sa direction par une force de courte durée du système (2, 3, 4) magnétique pour actionner la bascule (10) de connexion, le bras (11 ou 12) le plus proche de son bras (6 ou 7) de bascule faisant basculer, après s'être placé sur son bras, la bascule (5) de connexion et l'autre bras plongeant dans l'un des évidements (8, 9) en raison d'une rotation de la bascule (10) d'actionnement.

2. Interrupteur suivant la revendication 1, caractérisé en ce que le système magnétique comporte une bobine (2) entourée d'une culasse (3) magnétique et ayant une armature (4) par l'intermédiaire de laquelle la bascule (10) d'actionnement peut être déplacée pour actionner la bascule (5) de connexion.

3. Interrupteur suivant la revendication 1 ou 2, caractérisé en ce qu'il est prévu, pour porter la bascule (10) d'actionnement, un axe (18) de rotation qui est monté coulissant dans un élément (14) de guidage.

4. Interrupteur suivant l'une des revendications précédentes, caractérisé en ce que la bascule (5) de connexion est munie d'un pont (23) de contact qui, d'une part est relié par l'intermédiaire d'une tresse (15) en cuivre souple à un premier contact (16) de connexion d'un circuit de courant de charge et qui est en liaison électrique avec un deuxième contact (17) de connexion en fonction de la position de connexion.

5. Interrupteur suivant l'une des revendications précédentes, caractérisé en ce que, lorsque l'interrupteur (1) est interconnecté, la pression de contact est produite par action d'une force élastique sur la bascule (5) de connexion.

6. Interrupteur suivant l'une des revendications précédentes, caractérisé en ce que la surface (13) de départ est formée par la culasse (3) magnétique.

7. Interrupteur suivant l'une des revendications précédentes, caractérisé par une tringle (19) qui est fixée à la bascule (5) de connexion et qui, lors d'un mouvement de basculement de la bascule (5) de connexion, provoque un changement de position d'un levier (20) d'actionnement accessible extérieurement sur l'interrupteur (1).

8. Interrupteur suivant la revendication 7, caractérisé la bascule (5) de connexion peut être actionnée par le levier (20) d'actionnement, par l'intermédiaire de la tringle (19).

9. Interrupteur suivant l'une des revendications précédentes, caractérisé en ce que la bascule (5) de connexion comporte plusieurs ponts (23) de contact pour le branchement de plusieurs circuits de courant de charge.

10. Interrupteur suivant l'une des revendications précédentes, caractérisé en ce qu'il est prévu plusieurs bascules (5) de connexion ayant chacune un pont (23) de courant pour brancher chacun un circuit de courant de charge.

11. Interrupteur suivant l'une des revendications précédentes, caractérisé en ce que l'interrupteur (1) comporte une borne (22) électrique, par l'intermédiaire de laquelle peut être déclenchée une alimentation de la bobine en un courant d'excitation.

12. Interrupteur suivant l'une des revendications précédentes, caractérisé en ce que l'interrupteur comporte un détecteur pour recevoir un signal de communication sans fil, par lequel une alimentation de la bobine (2) en un courant d'excitation peut être déclenchée.
